# EUROPÄISCHE PATENTSCHRIFT

(11) **EP 0 751 068 B1**
(45) Veröffentlichungstag und Bekanntmachung des Hinweises auf die Patenterteilung: **21.11.2001**
(21) Anmeldenummer: 96108747.5
(22) Anmeldetag: 31.05.1996
(51) Int. Cl.: B65B 5/02

(54) **Vorrichtung zum Herstellen und Füllen von Beuteln**
Apparatus for fabricating and filling bags
Dispositif pour fabriquer et remplir des sachets

(30) Priorität: 27.06.1995 DE 19523249
(43) Veröffentlichungstag der Anmeldung: 02.01.1997
(73) Patentinhaber: ROBERT BOSCH GMBH, 70442 Stuttgart (DE)
(72) Erfinder: Krieger, Willi, Dipl.-Ing. (FH), 71404 Korb (DE); Haak, Juergen, Dipl.-Ing., 70734 Fellbach (DE)

(56) Entgegenhaltungen:
- EP-A- 0 064 709
- FR-A- 953 204
- GB-A- 2 207 651
- US-A- 1 782 736
- US-A- 2 342 369
- US-A- 3 579 958

## Beschreibung

### Stand der Technik

Die Erfindung geht aus von einer Vorrichtung zum Herstellen und Füllen von Beuteln nach dem Oberbegriff des Anspruchs 1. Es sind Paketieranlagen bekannt, auf denen jeweils um einen Formdorn eines taktweise gedrehten Dornrads ein Packstoffzuschnitt zu einer Hülse geformt wird, deren einer Endbereich zu einem ebenen Bodenverschluß gefaltet und die so hergestellten Beutel nacheinander in eine Fördereinrichtung übergeben werden, die sie zunächst einer Füll- und danach einer Schließeinrichtung zuführt. Derartige Paketieranlagen, die knitterfrei gefaltete Klotzbodenbeutelpackungen mit glatten Wänden und ebenem Faltboden formen, sind sehr umfangreich und aufwendig gestaltet.

Ferner ist durch das DE-GM 74 40 588 eine Schlauchbeutelmaschine mit einem einzigen hohlen Formdorn und in diesem einem Fülldorn bekannt, bei der um den Formdorn eine Packstoffbahn zu einem Schlauch geformt, dieser jeweils um eine Beutellänge vorgezogen, und nach dem Abgeben jeweils einer Füllgutmenge durch den Fülldorn in den bodenseitig durch eine Quernaht verschlossenen Schlauchendabschnitt nach Anbringen einer Kopfverschlußnaht vom Schlauch abgetrennt wird. Raumbeutelpackungen mit glatt gefalteten Wänden lassen sich auf einer solchen Schlauchbeutelmaschine nicht herstellen.

### Vorteile der Erfindung

Die erfindungsgemäße Beutelherstellmaschine mit den kennzeichnenden Merkmalen des Anspruchs 1 hat durch die Zuordnung der Fülleinrichtung zu dem Dornrad den Vorteil eines vereinfachten und kompakten Aufbaus und ist außerdem zum Formen von Beutelpackungen mit glatten Wänden und ebenem Bodenverschluß geeignet.

Durch die in den Unteransprüchen aufgeführten Maßnahmen sind vorteilhafte Weiterbildungen der im Anspruch 1 angegebenen Vorrichtung möglich. Gemäß dem Merkmal nach Anspruch 2 erfolgt ein schnelles reibungsarmes Eindringen der in den Hohlraum des Formdorns eingebrachten Füllgutmenge beim Übergeben des Beutels in die Schließeinrichtung. Durch die Ausbildung der Formdorne nach Anspruch 3 und/oder Anspruch 4 läßt sich der Beutel vom Formdorn leicht abziehen. Die im Beutel befindliche Luft kann beim Befüllen des hohlen Formdorns gemäß dem Merkmal des Anspruchs 6 abströmen, ohne den in dem Beutel fließenden Füllgutstrom zu behindern.

### Zeichnung

Ein Ausführungsbeispiel der Erfindung ist in der Zeichnung dargestellt und wird im folgenden näher beschrieben. Es zeigen Figur 1 eine Beutelherstell-Füll- und Schließvorrichtung vereinfacht in Vorderansicht, Figur 2 die Vorrichtung nach Figur 1 in Draufsicht, Figur 3 einen Formdorn mit Beutel in Seitenansicht, Figur 4 den Formdorn im Längsschnitt und Figur 5 den Formdorn in Draufsicht.

### Beschreibung des Ausführungsbeispiels

Die in den Figuren 1 und 2 dargestellte Beutelherstell-, Füll- und Schließvorrichtung hat eine kombinierte Herstell- und Fülleinrichtung 1 sowie eine nachgeordnete Schließeinrichtung 2 mit einem gemeinsamen Gestell 3. Die Herstell- und Fülleinrichtung 1 hat ein um eine senkrechte Achse 4 taktweise gedrehtes Dornrad 5, an dem beispielsweise vier hohle Formdorne 6 auf einem Teilkreis gleichmäßig versetzt paralell zur Drehachse 4 nach unten abstehen. Dem Dornrad 5 sind eine Packstoffzuführ- und Hülsenformeinrichtung 7, eine Bodenfalteinrichtung 8, eine Fülleinrichtung 9 und eine Übergabeeinrichtung 10 zugeordnet. Diese Bearbeitungseinrichtungen 7 bis 10 und deren Arbeitsweise sind bei Paktetiermaschinen allgemein bekannt.

Auf der Packstoffzuführ- und Hülsenformeinrichtung 7 wird jeweils ein Packstoffzuschnitt, beispielsweise aus Papier, dem bereitstehenden Formdorn 6 zugeführt und um diesen zu einer Hülse geformt, deren unteres Ende über das freie Ende des Formdorns 6 übersteht. Dieser Überstand wird auf der Bodenfalteinrichtung 8 zu einem Boden, vorzugsweise einem Klotzboden gefaltet. In den hohlen Formdorn 6, mit dem diesen umgebenden zuvor geformten Beutel b wird in der Fülleinrichtung 9 eine abgemessene Menge m des zu verpackenden Füllguts eingebracht. Auf der Übergabeeinrichtung 10 wird der Beutel b vom Formdorn 6 nach unten abgezogen, wobei die Füllgutmenge m in den Beutel b gelangt, und dieser mit der Füllgutmenge m in einen Becher 11 einer endlosen Fördereinrichtung 12 der Schließeinrichtung 2 zum Bilden des Kopfverschlusses eingesetzt.

Um die Beutelherstell- und Fülleinrichtung 1 kompakt und vereinfacht zu gestalten, sind die Formdorne 6 des Dornrads 5 mit einem durchgehenden Hohlraum 15 zum Aufnehmen einer Füllgutmenge m ausgebildet. Jeder Formdorn 6 besteht aus einer Außenhülse 16 mit rechteckigem Querschnitt und aus einer Innenhülse 17 mit im wesentlichen rechteckigen Querschnitt, jedoch mit gerundeten Ecken 18. Zum erleichterten Abziehen eines Beutels b vom Formdorn 6 verjüngt sich der Querschnitt der Außenhülse 16 nach unten zum freien Ende hin geringfügig. Außerdem ist die Oberfläche der Außenhülse 16 mit zusammenhängenden Vertiefungen struktuiert, um eine Art Luftkissen zu bilden, welches das Haften des Packstoffs verhindert. Die in der Außenhülse 16 eingesetzte Innenhülse 17 hat einen sich nach unten erweiternden Querschnitt, so daß sie mit ihrem unteren Endbereich an der Innenseite der Außenhülse 16 anliegt und nach oben einen sich verbreiternden Spalt 19 begrenzt. Dieser Spalt 19 ist oben ringsum offen und hat unten aufgrund der gerundeten Ecken 18 der Innenhülse 17 Durchgangsverbindungen 20 zum freien Ende des Formdorns 6. Im unteren Ende der Innenhülse ist ein Gitter 22 fest eingesetzt, dessen untere Begrenzung mit dem Ende des Formdorns 6 bündig ist, so daß beim Falten des Überstandes der Beutelhülse zu einem ebenen Faltboden c des Beutels b ein Widerlager gebildet ist. Das Gitter 22 besteht beispielsweise aus gekreuzten Lamellen 23, 24, welche einen keilförmigen Querschnitt mit nach oben weisender Schneide haben. Die Innenhülse 17 ist in der Außenhülse 16 im oberen Endbereich mittels Distanzscheiben 25 und diese durchdringenden Schrauben 26 oder Nieten befestigt. Sie ragt im oberen Teil des Formdorns 6 über die Außenhülse 16 über. Die Formdorne 6 sind mit dem oberen Ende der Außenhülse 16 in Durchbrüche 27 im Dornrad 5 eingesetzt. Ein an der Außenhülse 16 befestigter Flansch 28 ist mit Schrauben 29 auf der Unterseite des Dornrads 5 gehalten.

Bei der oben beschriebenen Gestaltung des Dornrads 5 und der Formdorne 6 ist ein Befüllen der um die Formdorne 6 geformten Beutel b durch die Formdorne 6 hindurch möglich. Vorzugsweise ist die Fülleinrichtung 9 ein Dosierer, der jeweils in der Fülleinrichtung 9 bereitgestellten Formdorn 6 eine Füllgutmenge m einfügt. Auf der nachfolgenden Station IV wird der Beutel b vom Formdorn 6 nach unten in einen bereitstehenden Becher 11 der Fördereinrichtung 12 der Schließeinrichtung 2 abgezogen, wobei die Füllgutmenge m in den Beutel b strömt. Die Oberflächenstrukturierung der Außenfläche 16 ermöglicht durch die Luftkissen ein leichtes Abziehen. Die sich nach unten erweiternde Innenhülse 17 setzt dem ausströmenden Füllgut keine wesentliche Reibung entgegen. Verdrängte Luft kann durch die Durchgangsverbindungen 20 und den Spalt 19 zwischen der Außenhülse 16 und der Innenhülse 17 abströmen. Die beschriebene Gestaltung der Formdorne 6 ermöglicht die Verlegung der Fülleinrichtung 9 in den Bereich des Dornrads 5 und dadurch die Gestaltung einer kompakten und kostengünstigen Maschine.

## Patentansprüche

1. Vorrichtung zum Herstellen von Beutelpackungen (b) mit ebenem Boden, mit einer Beutelformeinrichtung, die ein taktweise gedrehtes Dornrad (5) mit mehreren auf einem Teilkreis angeordneten blockförmigen Formdornen (6) aufweist, um die nacheinander zunächst ein faltbarer Packstoffzuschnitt zu einer Hülse geformt, und darauf ein quer über die freie Stirnseite ragender Überstand zu einem flachen Boden gefaltet wird, mit einer jeweils eine schüttbare Füllgutmenge (m) abgebenden Fülleinrichtung (9) und mit einer die Öffnung des Beutels (b) verschließenden Schließeinrichtung (2), **dadurch gekennzeichnet, daß** das Dornrad (5) um eine senkrechte Achse (4) gedreht wird und die Formdorne (6) mit ihrer Längsachse parallel zur Drehachse (4) am Dornrad (5) angeordnet sind, daß die Formdorne (6) einen durchgehenden Hohlraum und an ihrem Boden ein festes Gitter (22) aufweisen, und daß die Formdorne (6) der Fülleinrichtung (9) des Dornrads (5) zuordenbar sind.

2. Vorrichtung nach Anspruch 1, **dadurch gekennzeichnet, daß** der Hohlraum (15) der Formdorne (6) sich von der oberen Einfüllöffnung zum Boden hin erweitert.

3. Vorrichtung nach Anspruch 2, **dadurch gekennzeichnet, daß** die Formdorne (6) auf ihrer Außenseite mit Vertiefungen strukturiert sind.

4. Vorrichtung nach einem der Ansprüche 2 oder 3, **dadurch gekennzeichnet, daß** der Außenumfang der Formdorne (6) sich zum Boden hin verjüngt.

5. Vorrichtung nach einem der Ansprüche 1 bis 4, **dadurch gekennzeichnet, daß** die Formdorne (6) im wesentlichen aus zwei ineinandergesteckten Hülsen (16, 17) bestehen, von denen die innere Hülse (17) die Form eines Pyramidenstumpfes aufweist und ihr bodenseitiges Ende am bodenseitigen Ende der Außenhülse (16) anliegt.

6. Vorrichtung nach Anspruch 5, **dadurch gekennzeichnet, daß** die Außenhülse (16) einen rechteckigen Querschnitt mit im wesentlichen scharfen Ecken und die Innenhülse (17) einen rechteckigen Querschnitt mit abgerundeten Ecken (18) aufweist, derart, daß in den Eckbereichen zwischen Außenhülse (16) und Innenhülse (17) Durchgangsverbindungen (20) zum Abströmen von verdrängter Luft gebildet sind.

7. Vorrichtung nach einem der Ansprüche 1 bis 6, **dadurch gekennzeichnet, daß** das Gitter (22) als Widerlager für die Bildung eines Bodens (c) des Beutels (b) ausgebildet ist.

8. Vorrichtung nach einem der Ansprüche 1 bis 7, **dadurch gekennzeichnet, daß** das Gitter (22) keilförmig ausgebildete Lamellen (23, 24) aufweist.

## Claims

1. Apparatus for producing bag packs (b) with a planar bottom, having a bag-forming device which has a cyclically rotated mandrel wheel (5) with a plurality of block-like forming mandrels (6) which are arranged over a pitch circle and around which, one after the other, first of all a foldable packaging-material blank is formed into a sleeve and then a projection which projects transversely beyond the free end side is folded to give a flat bottom, having a filling device (9) which discharges a pourable filling quantity (m) in each case, and having a closing device (2) which closes the opening of the bag (b), **characterized in that** the mandrel wheel (5) is rotated about a vertical axis (4) and the forming mandrels (6) are arranged on the mandrel wheel (5) with their longitudinal axis parallel to the axis of rotation (4), **in that** the forming mandrels (6) have a through-cavity and a fixed grid (22) on their base, and **in that** the forming mandrels (6) may be assigned to the filling device (9) of the mandrel wheel (5).

2. Apparatus according to Claim 1, **characterized in that** the cavity (15) of the forming mandrels (6) widens in the direction of the base from the top introduction opening.

3. Apparatus according to Claim 2, **characterized in that** the forming mandrels (6) have depression structures on their outside.

4. Apparatus according to either of Claims 2 and 3, **characterized in that** the outer circumference of the forming mandrels (6) tapers in the direction of the base.

5. Apparatus according to one of Claims 1 to 4, **characterized in that** the forming mandrels (6) essentially comprise two sleeves (16, 17) which are fitted one inside the other and of which the inner sleeve (17) is in the form of a truncated pyramid and its base end butts against the base end of the outer sleeve (16).

6. Apparatus according to Claim 5, **characterized in that** the outer sleeve (16) has a rectangular cross-section with essentially sharp corners and the inner sleeve (17) has a rectangular cross-section with rounded corners (18), such that through-passage connections (20) for the outflow of displaced air are formed in the corner regions between the outer sleeve (16) and inner sleeve (17).

7. Apparatus according to one of Claims 1 to 6, **characterized in that** the grid (22) is designed as an abutment for the formation of a bottom (c) of the bag (b) .

8. Apparatus according to one of Claims 1 to 7, **characterized in that** the grid (22) has wedge-shaped lamellae (23, 24).

## Revendications

1. Dispositif pour fabriquer des emballages en sachets (b) à fond plat avec une installation de moulage de sachet, comportant une roue à poinçons (5) tournant pas à pas et ayant plusieurs blocs de poinçons de moule autour desquels d'abord, les unes à la suite des autres des découpes de matériaux d'emballage pliables sont mises en forme de manchons, puis un dépassement en saillie transversale de la face frontale libre est plié en forme de fond plat, avec une installation (9) délivrant chaque fois une quantité de remplissage (m) en écoulement libre, et avec une installation de fermeture (2) fermant l'ouverture du sachet (b),
**caractérisé en ce que**
la roue à poinçons (5) tourne autour d'un axe vertical (4) et les poinçons de moule (6) sont disposés sur la roue (5) avec leur axe longitudinal parallèle à l'axe de rotation (4), les poinçons de moule (6) présentent un volume creux traversant et dans leur fond une grille rigide (22), et les poinçons (6) peuvent être associés à l'installation de remplissage (9) de la roue (5).

2. Dispositif selon la revendication 1,
**caractérisé en ce que**
le volume creux des poinçons (6) s'élargit depuis la partie supérieure de remplissage, jusqu'au fond.

3. Dispositif selon la revendication 2,
**caractérisé en ce que**
les poinçons (6) sont renforcés sur leurs faces externes par des empreintes.

4. Dispositif selon l'une des revendications 2 ou 3,
**caractérisé en ce que**
le périmètre extérieur des poinçons se rétrécit en allant vers le fond.

5. Dispositif selon l'une quelconque des revendications 1 à 4,
**caractérisé en ce que**
les poinçons (6) consistent essentiellement en deux manchons (16, 17) enfilés l'un dans l'autre, le manchon intérieur (17) ayant la forme d'un tronc de pyramide, et son fond s'appliquant sur le fond du manchon extérieur (16).

6. Dispositif selon la revendication 5,
**caractérisé en ce que**
le manchon extérieur (16) présente une section rectangulaire avec des angles pratiquement vifs et le manchon intérieur (17) une section rectangulaire avec des angles arrondis (18), ce qui permet de former dans les zones angulaires, entre le manchon extérieur (16) et le manchon intérieur (17) des passages (20) pour évacuer l'air emprisonné.

7. Dispositif selon l'une quelconque des revendications 1 à 6,
**caractérisé en ce que**
la grille (22) est réalisée de façon à constituer un contrefort pour la formation du fond (c) du sachet (b).

8. Dispositif selon l'une quelconque des revendications 1 à 7,
**caractérisé en ce que**
la grille (22) comporte des lamelles (23, 24) en forme de coins.
